# EUROPÄISCHE PATENTSCHRIFT

(11) **EP 1 961 502 B1**
(45) Veröffentlichungstag und Bekanntmachung des Hinweises auf die Patenterteilung: **22.10.2014**
(21) Anmeldenummer: 08405039.2
(22) Anmeldetag: 14.02.2008
(51) Int. Cl.: B21D 5/02, B21D 5/00

(54) **Verfahren sowie Vorrichtung zum Biegen von Werkstücken**
Method and device for bending workpieces
Procédé et dispositif destinés au pliage de pièces

(30) Priorität: 23.02.2007 CH 3112007
(43) Veröffentlichungstag der Anmeldung: 27.08.2008
(73) Patentinhaber: Bystronic Laser AG, 3362 Niederönz (CH)
(72) Erfinder: Gerritsen, Gerrit, 1148 Cuarnens (CH)
(74) Vertreter: Rottmann, Maximilian

(56) Entgegenhaltungen:
- EP-A1- 1 398 094
- DE-A1-102005 012 384
- JP-A- 63 021 505
- US-A- 4 564 765

## Beschreibung

Die vorliegende Erfindung betrifft ein Verfahren zum Biegen von Werkstücken mit einer einen Biegestempel sowie eine Matrize aufweisenden Biegevorrichtung nach dem Oberbegriff des Anspruchs 1 sowie eine Biegevorrichtung zum Biegen von Werkstücken gemäss dem Oberbegriff des Anspruchs 13.

Beim Biegen von Werkstücken mittels einer einen Biegestempel sowie eine Matrize aufweisenden Biegevorrichtung kann der Biegewinkel für bekannte Materialien und bei bekannter Werkstückdicke durch die Bestimmung der Eindringtiefe des Biegestempels in die Matrize theoretisch genau bestimmt werden. Zum Biegen des Werkstücks fährt der Biegestempel beim sogenannten Luftbiegen, je nach gewünschtem Biegewinkel, mehr oder weniger in die Matrize ein. Beim sogenannten Dreipunktbiegen fährt der Biegestempel soweit in die Matrize ein, bis der Biegestempel bzw. das Werkstück auf dem mehr oder weniger hoch eingestellten Matrizenboden zur Anlage kommt.

Die Praxis zeigt jedoch, dass beispielsweise die Walzrichtung des Werkstücks einen Einfluss auf dessen Eigenschaften hat. Aber auch die Dicke des Werkstücks unterliegt gewissen Toleranzen. Zudem kann auch der Biegeinnenradius nicht exakt bestimmt werden. Aber auch das Material selber kann unterschiedliche Eigenschaften wie beispielsweise unterschiedliche Elastizitätsmodule aufweisen, so dass selbst innerhalb einer einzigen Material-Charge der Endbiegewinkel bei identischer Stempel-Eintauchtiefe um einige Grad variieren bzw. vom eigentlichen Sollwert abweichen kann. Derartige Unterschiede sind jedoch in vielen Fällen nicht akzeptabel und bedingen ggf. ein Nachbiegen des bereits fertig gebogenen Werkstücks.

Aus der EP 0 341 211 A1 ist ein Verfahren zum Biegen von Blech mit Hilfe einer Biegeeinrichtung bekannt, die einen Biegestempel sowie eine Matrize mit verstellbarem Boden aufweist. Bei vorgegebener Matrizenöffnung wird der Biegewinkel durch die relative Stellung des Matrizenbodens zur Matrizenöffnung bestimmt. Um die Biegegenauigkeit zu erhöhen wird hier vorgeschlagen, in einer Versuchsreihe mit einer bestimmten Blechqualität den effektiven Biegewinkel in Funktion der Eindringtiefe des Biegestempels in die Matrize zu ermitteln und als Vergleichskurve abzuspeichern. Bei nachfolgenden Biegevorgängen mit gleichwertigen Blechen wird der Winkel des belasteten Blechs im Verlauf des Biegevorgangs bei mindestens einer ausgewählten Eindringtiefe gemessen und mit dem sich aus der Vergleichskurve ergebenden entsprechenden Winkel verglichen. Aufgrund einer allfällig ermittelten Winkeldifferenz wird die Stellung des Matrizenbodens derart korrigiert, dass am Ende des Biegevorgangs der vorgegebene Sollwinkel genauer eingehalten werden kann.

Im weiteren ist aus der DE 10 2005 012 384 A1 ein Verfahren zum Freibiegen von Werkstücken bekannt, bei dem wenigstens nach einem ersten Biegevorgang der erzielte Biegewinkel gemessen und während des Biegevorgangs in Abhängigkeit des Verfahrenswegs des Biegestempels die aufzubringende Biegekraft und die sich daraus ergebende Messkurve ermittelt wird. Danach wird aus der auftretenden Abweichung zwischen vorgegebenem Soll-Biegewinkel und erzieltem Biegewinkel und aufgrund der erfassten Messkurve sowie einer modellbasierten Berechnung des Biegeverhaltens ein Korrekturwert für den Ablauf des Biegevorgangs ermittelt. Nachfolgende Biegevorgänge werden dann unter Berücksichtigung der ermittelten Korrekturwerte durchgeführt.

Obwohl mit den beschriebenen Verfahren eine Erhöhung der Genauigkeit des Endbiegewinkels erreicht werden kann, wäre es in vielen Fällen wünschenswert, wenn der Sollbiegewinkel noch genauer eingehalten werden könnte.

Es ist somit die Aufgabe der Erfindung, ein Verfahren zum Biegen von Werkstücken nach dem Oberbegriff des Patentanspruchs 1 derart weiterzubilden, dass auch bei sich verändernden Werkstückparametern und/oder für unterschiedliche Werkzeugkombinationen eine noch höhere Genauigkeit bezüglich des Endbiegewinkels erzielt werden kann.

Diese Aufgabe wird durch die im Kennzeichen des Anspruchs 1 angeführten Verfahrensschritte gelöst.

Indem in einer Referenzbiegung für verschiedene Biegewinkel nicht nur die zugehörige Eindringtiefe des Stempels in die Matrize sowie die Biegekraft erfasst werden, sondern für verschiedene Biegewinkel zusätzlich noch die Schenkellänge und/oder die Schenkellängenveränderung des Werkstücks bestimmt und abgespeichert wird, und/oder für verschiedene Biegewinkel zusätzlich die Schenkellänge und/oder die Schenkellängenveränderung des Werkstücks bestimmt wird und aus den erfassten und/oder berechneten Werten der k-Faktor sowie ggf. der Biegeinnenradius für das Werkstück berechnet und abgespeichert wird, kann bei nachfolgenden Biegevorgängen direkt oder indirekt auf diese Werte zurückgegriffen werden bzw. diese Werte zur Bestimmung der Eintauchtiefe des Biegestempels mitberücksichtigt werden, so dass dadurch letztlich der Endbiegewinkel genauer als bisher eingehalten werden kann, auch wenn sich einzelne Werkstückparameter verändern sollten.

Es hat sich nämlich in der Praxis gezeigt, dass durch die Zuordnung der Schenkellänge und/oder der Schenkellängenveränderung zu den verschiedenen Biegewinkeln einerseits die Biegeverkürzung des Werkstückschenkels bzw. der Werkstückschenkel während des Biegevorgangs genau bestimmt werden kann, was für nachfolgende Biegevorgänge, bei denen diese Werte nicht mehr bestimmt werden, von grosser Wichtigkeit sein kann. Andererseits kann durch die Zuordnung der Schenkellänge und/oder der Schenkellängenveränderung zu den verschiedenen Biegewinkeln der k-Faktor sowie der Biegeinnenradius relativ genau bestimmt werden, was für nachfolgende Biegevorgänge ebenfalls von grosser Wichtigkeit ist. Die Kenntnis des k-Faktors und des Biegeinnenradius ist insbesondere auch dann von Bedeutung, wenn zumindest ähnliche Werkstücke mit unterschiedlichen Werkzeugkombinationen und/oder unterschiedlicher Werkstückdicke gebogen werden müssen. Jedenfalls kann bei nachfolgenden Biegevorgängen der Endbiegewinkel auch dann sehr genau eingehalten werden, wenn während des Biegevorgangs weder der Biegewinkel noch die Schenkellänge gemessen werden, sondern nur mehrmals die Biegekraft und die zugehörige Eintauchtiefe gemessen und mit den abgespeicherten Referenzwerten verglichen werden. Aufgrund von auftretenden Abweichungen kann dann letztlich die für den Endbiegewinkel massgebende maximale Eintauchtiefe des Stempels in die Matrize festgelegt werden.

Dies ist deshalb wichtig, weil für nachfolgende Biegevorgänge keine Sensoren oder Messgeräte zum Messen des Biegewinkels und/oder der Schenkellänge vorgesehen sind. Bei herkömmlichen Biegevorgängen sind Messgeräte zum Messen des Biegewinkels und/oder der Schenkellänge nämlich unerwünscht, da diese teuer sind, das Handling stören oder ggf. sogar in den Bereich des zu biegenden Werkstücks ragen könnten, wodurch die Biegemöglichkeiten eingeschränkt würden.

Es versteht sich, dass die anlässlich der Referenzbiegung ermittelten und in einer Datenbank abgelegten Daten auf andere Biegevorrichtungen übertragen werden können, auf welchen dann die nachfolgenden Biegevorgänge ausgeführt werden. Jedenfalls müssen die Referenzbiegung und die nachfolgenden Biegevorgänge nicht auf derselben Maschine durchgeführt werden.

Zur Bestimmung der Schenkellänge und/oder der Schenkellängenveränderung wird vorzugsweise die Position der äusseren Kante des Werkstücks während des Biegevorgangs mehrmals erfasst.

Bevorzugte Weiterbildungen des Verfahrens sind in den abhängigen Ansprüchen 3 bis 12 umschrieben.

Eine weitere Aufgabe der Erfindung besteht darin, eine Biegevorrichtung vorzuschlagen, welche sich in besonders vorteilhafter Weise zum Erfassen von mehreren für eine genauen Biegewinkel notwendigen Parameter anhand einer Referenzbiegung eignet.

Diese Aufgabe wird mit einer Biegevorrichtung gemäss dem Anspruch 13 gelöst.

Vorteilhafte Weiterbildungen der Biegevorrichtung sind in den abhängigen Ansprüchen 14 bis 17 umschrieben.

Das erfindungsgemässe Verfahren sowie ein Ausführungsbeispiel einer Vorrichtung zum Biegen von Werkstücken wird nachfolgend anhand von Zeichnungen näher erläutert. In diesen Zeichnungen zeigt:
- Fig. 1: einen Querschnitt durch eine schematisch dargestellte Biegevorrichtung in der Ausgangsstellung;
- Fig. 2: die Biegevorrichtung gemäss Fig. 1 zusammen mit einem zu biegenden Werkstück;
- Fig. 3: die Biegevorrichtung gemäss Fig. 1 in einer Momentaufnahme während des eigentlichen Biegevorgangs.

Anhand der Fig. 1, welche einen Querschnitt durch eine schematisch dargestellte Biegevorrichtung 1 in der Ausgangsstellung zeigt, soll der grundsätzliche Aufbau der Biegevorrichtung erläutert werden. Die Biegevorrichtung 1 umfasst eine bewegliche Oberwange 2 sowie eine feste Unterwange 3. An der Oberwange 3 ist ein Biegestempel 5 befestigt, während die unbewegliche Unterwange 3 eine Matrize 13 trägt. Die Unterseite des Biegestempels 5 ist mit einer Abrundung 6 versehen. Die Matrize besitzt eine V-förmige Ausnehmung 14 mit fester Öffnungsweite und eine mit 15 bezeichnete Oberseite, auf welcher das zu biegende Werkstück zur Auflage kommt. Die Oberwange 2 ist an dem eigentlichen Maschinengestell 4 beweglich abgestützt, wobei die zum Bewegen der Oberwange 2 notwendigen Mittel nicht dargestellt sind. Im weiteren ist eine elektronische Steuervorrichtung 7 ersichtlich. Zum Erfassen der vertikalen Position des Stempels 5 gegenüber dem Maschinengestell 4 ist ein Weggeber 8 vorgesehen, der über eine elektrische Verbindungsleitung 9 mit der Steuervorrichtung 7 verbunden ist. Die Steuervorrichtung 7 ist mit einer Schnittstelle 12 versehen, über welche Daten einund ausgelesen werden können. In der Oberwange 2 ist zumindest ein Sensor 10 angeordnet, mittels welchem die vom Biegestempel 5 auf das zu biegende Werkstück ausgeübte Kraft direkt oder indirekt erfasst werden kann. Als Sensor 10 kann beispielsweise ein Kraftaufnehmer eingesetzt werden, mittels welchem direkt die auf die Oberwange 2 einwirkende Kraft gemessen werden kann. Vorzugsweise werden zwei Kraftaufnehmer vorgesehen. Alternativ dazu kann beispielsweise auch ein Druckaufnehmer eingesetzt werden kann, mittels welchem der beim hydraulischen Verschieben der Oberwange 2 vorherrschende hydraulische Systemdruck erfasst wird, der proportional zur anstehenden Biegekraft ist. Aufgrund dieses Drucks kann jedenfalls die anstehende Biegekraft ermittelt werden. Eine andere Variante besteht darin, dass am Maschinengestell, vorzugsweise an einer hochbelasteten Stelle, als Sensoren Dehnungssmesstreifen angebracht werden, mittels welchen dann ebenfalls die anstehende Biegekraft ermittelt werden kann.

Auf der einen Seite der Unterwange 3 ist ein Messsystem 16 angeordnet, mittels welchem der Biegewinkel eines zu biegenden Werkstücks sowie die Schenkellänge bzw. Schenkellängenänderung erfasst werden kann, wie nachfolgend noch näher erläutert wird. Im vorliegenden Fall kommt als Messsystem 16 ein Lasermessgerät zum Einsatz, welches einen linienförmigen Lichtstrahl 17 bzw. Laserstrahl emittiert, der andeutungsweise eingezeichnet ist. Das Messsystem 16 ist über eine elektrische Leitung 18 ebenfalls mit der Steuervorrichtung 7 verbunden. Ggf. kann natürlich auch auf beiden Seiten der Unterwange 3 ein Messsystem 16 vorgesehen werden.

Das Messsystem ist derart positioniert, dass die Längsachse 25 des vom Messsystem emittierten Lichtstrahls 17 einen Winkel α zwischen 30 und 60° mit der Längsachse 26 des Biegestempels 5 einschliesst.

Die Fig. 2 zeigt die Biegevorrichtung 1 in der Ausgangsstellung zusammen mit einem zu biegenden Werkstück 20. Das Werkstück 20 ist im vorliegenden Beispiel ein Blech, dessen Länge, d.h. Ausdehnung quer zu der vorgesehenen Biegekante mit X bezeichnet ist. Das Werkstück 20 liegt auf der Oberseite der Matrize 13 auf, wobei die zum Positionieren und ggf. Fixieren des Werkstücks 20 vorgesehenen Mittel nicht näher dargestellt sind. Das Messsystem 16 ist derart positioniert bzw. eingestellt, dass nur ein Teil 17a des vom Messsystem 16 emittierten Lichts in Form der Laserlinie auf dem Werkstück 20 auftrifft, während ein Teil 17c dieses Lichts seitlich an dem Werkstück 20 vorbeigeht. Ein geringer Teil 17b des emittierten Lichts trifft auf der Stirnseite des Werkstücks 20 auf, was jedoch für die nachfolgende Betrachtung nicht von Bedeutung ist. Die vom Messsystem 16 auf das Werkstück 20 projizierte Linie des Laserstrahls verläuft im Wesentlichen quer zur Biegeachse und bildet auf dem Werkstück 20 eine Linie mit der Länge L1 ab. Als äussere Kanten des Werkstücks 20 werden im vorliegenden Fall diejenigen Kanten bezeichnet, die auf beiden Seiten parallel oder ggf. schräg zu der beim Biegevorgang entstehenden Biegekante verlaufen.

Das Messsystem 16 ermöglicht jedenfalls, den Biegewinkel des Werkstücks 20 wie auch die Position der äusseren, dem Messsystem zugewandten Kante 21 des Werkstücks 20 zu erfassen.

Das Messsystem 16 weist neben der eigentliche Lichtquelle, welche beispielsweise aus einem LED-Linienlaser bestehen kann, eine Empfängervorrichtung auf, mittels welcher die auf das Werkstück 20 projizierte Laser-Linie optisch erfasst oder erkannt und derart ausgewertet werden kann, dass der Biegewinkel wie auch die Position der einen äusseren Kante 21 des Werkstücks 20 erfasst bzw. berechnet werden kann. Eine solche Empfängervorrichtung kann beispielsweise aus einer sogenannten CCD-Kamera bestehen.

Jedenfalls kann mit der Empfängervorrichtung die Länge der auf das Werkstück 20 projizierten Laser-Linie erfasst werden, woraus zusammen mit dem zugehörigen Biegewinkel ein Berechnen der absoluten Schenkellänge und/oder der relativen Schenkellängenänderung ermöglicht wird. Zur Bestimmung der Schenkellängenänderung müssen das Messsystem und das Werkstück noch nicht einmal genau positioniert werden, sondern es muss lediglich sichergestellt werden, dass die Laserlinie während des gesamten Biegevorgangs über die äussere Kante 21 des Werkstücks 20 hinausgeht und der mit der Erfassungseinrichtung erfasste Bereich ebenfalls zumindest bis zur äusseren Kante 21 des Werkstücks 20 reicht.

Gegebenenfalls kann die Position der Kante 21 auch in Bezug auf einen gegenüber der Empfängervorrichtung definierten Referenzpunkt erfasst werden. Jedenfalls ist die im Messsystem integrierte Empfängervorrichtung in der Lage, aufgrund des hell-dunkel-Übergangs im Bereich der Kante 21 deren absolute und/oder relative Position zu erfassen.

Dabei kann sowohl die Länge der erfassten Linie, wie auch die zusammen mit der Winkelinformation daraus berechnete Schenkellänge und/oder die Schenkellängenänderung abgespeichert werden.

Vorteilhaft ist es jedenfalls, wenn für verschiedene Biegewinkel, die zugehörige Eintauchtiefe des Stempels 5, die zugehörige Biegekraft wie auch die zugehörige Schenkellänge und/oder die Schenkellängenänderung abgespeichert werden. Anstelle der Schenkellänge kann ggf. natürlich auch die Länge der auf das Werkstück 20 bzw. einen Schenkel projizierten Laser-Linie abgespeichert werden. Es versteht sich, dass die genannten Parameter nicht zwingend in einer direkt verwertbaren Einheit abgespeichert werden müssen, sondern jeweils lediglich ein Wert abgespeichert werden muss, der einen Rückschluss auf die zugehörige Messgrösse zulässt. Diesbezüglich sind beliebige Varianten möglich, welche hier nicht alle aufgezählt werden. Zudem soll erwähnt werden, dass nicht zu jedem Biegewinkel zwingend alle vorgängig genannten Parameter erfasst und abgespeichert werden müssen, sonder dass ggf. einzelne Parameter häufiger erfasst werden als andere. Die erfassten Werte können zudem in Form einer Referenzkurve abgespeichert werden.

Zusätzlich zu den direkt erfassten Daten können daraus auch noch weitere Grössen wie beispielsweise der k-Faktor und Biegeinnenradius errechnet und ggf. dem Biegewinkel zugeordnet werden. Als k-Faktor wird ein Korrekturfaktor bezeichnet, der einen Rückschluss auf die durch den Biegevorgang bewirkte Längenänderung des Werkstücks 20 zulässt. Beim Biegevorgang wird die neutrale Faser des Werkstücks 20 auf die Innenseite verschoben, was gleichbedeutend ist mit einer Streckung bzw. Verlängerung des Werkstücks 20 im Bereich der Biegelinie 22. Der k-Faktor sowie der Biegeinnenradius sind deshalb wichtig, weil durch sie wichtige Rückschlüsse für das Biegen von gleichen oder ähnlichen Materialien aber mit anderen Werkzeugkombinationen und/oder anderen Werkstückdicken gezogen werden können. Jedenfalls kann aufgrund der ermittelten Parameter die zum Erreichen eines bestimmten Winkels notwendige Eintauchtiefe des Stempels 5 in die Matrize 13 auch dann sehr genaue bestimmt werden, wenn die Eigenschaften des Werkstücks variieren bzw. nicht genau mit den Sollvorgaben übereinstimmen.

Um mit dem Werkstück 20 eine Referenzbiegung durchzuführen, wird die Oberwange 2, wie aus der Fig. 3 in einer Momentaufnahme ersichtlich ist, nach unten verfahren, so dass der Biegestempel 5 in die Matrize 13 eindringt und das Werkstück 20 entlang einer Biegelinie 22 biegt. Durch das Biegen des Werkstücks 20 entstehen zwei Schenkel 23, 24, welche mit zunehmender Biegung nach oben schwenken. Dabei verändert sich natürlich die Lage des jeweiligen Schenkels 23 in Bezug auf das Messsystem 16 kontinuierlich. Beim Hochbiegen des jeweiligen Schenkels 23 verändert sich einerseits der Winkel, unter dem das Laserlicht 17 auf dem Schenkel 23 auftrifft. Andererseits verändert sich auch die Länge L2 der mittels des Messsystems 16 auf die Unterseite des Schenkels 23 projizierten Linie. Die Messung des Biegewinkels erfolgt über die Vermessung der Projektion des Linienlasers auf den Schenkel 23 des Werkstücks 20. Namentlich wird die Lage der Linie mit der Kamera gemessen, die schräg auf die Oberfläche des Werkstücks 20 gerichtet ist. Aufgrund des zwischen Laser und Kameraachse eingeschlossenen Winkels kann der Biegewinkel berechnet werden, wie anschliessend noch näher erläutert wird. Obwohl beim Hochbiegen des Schenkels 23 die darauf projizierte Laserlinie keine lineare Längenänderung erfährt, kann aufgrund der gemessene Länge der Linie sowie des zugehörigen Biegewinkels die absolute Länge des Schenkels 23 und/oder dessen Längenänderung genau bestimmt werden. Grundsätzlich spielt es keine Rolle, ob die Schenkellänge oder die Schenkellängenänderung des Werkstücks 20 bestimmt wird oder bestimmt werden muss, da sich beiden Grössen grundsätzlich dazu eignen abgespeichert und direkt oder indirekt als Referenzgrösse verwendet zu werden oder für einen nachfolgenden Biegevorgang zur Bestimmung des k-Faktors herangezogen zu werden.

Da die Matrize 13 eine feste Öffnungsweite aufweist, wird der Biegewinkel ausschliesslich durch die Eintauchtiefe des Stempels 5 in die Matrize 13 bestimmt. Als Eintauchtiefe des Stempels 5 in die Matrize 13 wird das Eindringen der Vorderseite des Stempels 5 gegenüber der Auflagefläche 15 der Matrize 13 bezeichnet. Als Biegekraft wird die vom Stempel 5 gesamthaft auf das zu biegende Werkstück 20 ausgeübte Kraft bezeichnet.

Es versteht sich, dass der Stempel 5 nicht zwingend an der Oberwange 2 und die Matrize 13 an der Unterwange 3 angeordnet sein muss, sondern dass sehr wohl auch eine umgekehrte Anordnung möglich ist, indem die Matrize 13 an der Oberwange 2 und der Stempel an der Unterwange 3 der Biegevorrichtung 1 angeordnet werden. Am grundsätzlichen Erfindungsgedanken und Verfahrensablauf ändert sich dadurch jedoch nichts.

Da der Biegeinnenradius vor der Referenzmessung weder bekannt ist noch exakt berechnet werden kann, dieser jedoch für die Berechnung der genauen Eintauchtiefe des Stempels von entscheidender Bedeutung ist, ist die Kenntnis des effektiven Biegeinnenradius von grosser Wichtigkeit. So verändert sich der Biegeinnenradius insbesondere in Abhängigkeit von der Öffnungsweite und der V-Form der Matrize, dem Stempelradius, der Blechqualität sowie der Blechdicke.

Um den Biegeinnenradius exakt zu bestimmen, kann beispielsweise ein Biegevorgang in Zyklen durchgeführt werden, wobei während des Biegevorgangs mehrmals, beispielsweise alle 10°, der berechnete Winkel mit dem tatsächlich gemessenen Winkel verglichen wird.

Sofern bei diesem Biegevorgang das Werkstück während der Durchführung der jeweiligen Referenzmessung nicht entlastet wird, kann aufgrund der gemessenen Schenkellänge bzw. Schenkellängenveränderung und des Biegewinkels der Biegeinnenradius losgelöst von der Rückfederung des Materials bestimmt werden. Jedenfalls kann aufgrund des Unterschieds zwischen dem berechneten und dem gemessenen Winkel der jeweilige Fehler bei der Berechnung des Biegeinnenradius ermittelt werden. Daraus kann nun eine "Fehlerkurve" abgeleitet werden, welche jeweils für die relevanten Blechparameter wie Blechsorte, Dicke etc. sowie eine Kombination von Ober- und Unterwerkzeug Gültigkeit hat und für Folgebiegungen herangezogen werden kann. Die gewonnenen Daten können in Form einer Tabelle oder "Fehlerkurve" derart abgespeichert werden, dass bei nachfolgenden Biegevorgängen direkt oder indirekt auf diese Daten zurückgegriffen werden kann.

Aufgrund der Kenntnis des effektiven Biegeinnenradius kann der untere Totpunkt -maximale Eintauchtiefe- des Stempels sehr genau bestimmt werden, zumal der Anwender nur noch die tatsächliche Blechrückfederung korrigieren muss. Dabei kann der Anwender auf das genannte Messsystem zum Bestimmen des Schenkellänge verzichten.

Die Blechrückfederung als solches kann ebenfalls einfach bestimmt werden, indem der Biegevorgang gestoppt, das Blech durch Hochfahren des Biegestempels entlastet und die durch die Rückfederung entstehende Winkelveränderung gemessen wird. Es versteht sich, dass die Blechrückfederung ebenfalls mehrmals pro Biegevorgang gemessen werden kann.

Zu erwähnen ist, dass unter Werkzeugkombination jeweils die Kombination von Biegestempel und Matrize zu verstehen ist. Zudem soll festgehalten werden, dass unter der Biegekraft nicht zwingend die effektiv aufgebrachte Biegekraft zu verstehen ist, sondern lediglich ein Parameter, der proportional zu der aufgebrachten Biegekraft ist.

Die Fig. 4 zeigt in schematischer Darstellung das mittels der CCD-Kamera des Messsystems aktiv erfasste Feld 28. Die dicke Linie 29 symbolisiert die auf einen Schenkel des Werkstücks projizierte Laserline, während die gestrichelt dargestellte Linie 30 den ausserhalb des Werkstücks bzw. der äusseren Kante verlaufenden Teil der Laserlinie darstellt. Der von der Kamera effektiv erfasste Bereich ist grösser als das aktiv erfasste Feld 28. Die Software ist jedoch in der Lage, das aktive Feld 28 innerhalb des Erfassungsbereichs der Kamera derart zu verschieben, dass die horizontale Linie 31 immer mit dem Anfang des Laserstrahls 29 zusammenfällt bzw. der Anfang des Laserstrahls 29 auf der horizontalen Linie 31 liegt.

Die CCD-Kamera ist zusammen mit der entsprechenden Auswertesoftware in der Lage, den Winkel β zwischen der horizontalen Linie 31 des Messfeldes und der Laserlinie 29 zu bestimmen und daraus den Biegewinkel zu berechnen. Der Winkel β ist somit ein Mass für den effektiven Biegewinkel, wobei der von der Kamera erfasste Winkel nicht mit dem effektiven Biegewinkel übereinstimmt bzw. übereinstimmen muss.

Zusätzlich zu dem Biegewinkel kann aufgrund der Länge L1 der erfassten Laserlinie 29 sowie des Winkels β auch die effektive Schenkellänge und/oder die Schenkellängenveränderung berechnet werden. Während in der Fig. 4 die Situation bei einem Biegewinkel von 180°, d.h. im nicht gebogenen Ausgangszustand des Werkstücks dargestellt ist, ist in der Fig. 5 die Situation bei einem Biegewinkel von 90° dargestellt. Wie ersichtlich, ist der Winkel β kleiner, während die Länge L2 der auf den Schenkel des Werkstücks projizierte Laserline 29 grösser ist. Die Länge L1, L2 der auf den Schenkel des Werkstücks projizierte Laserline 29 kann aufgrund des jeweiligen hell-dunkel-Übergangs genau erfasst werden, zumal auch durch die äussere Kante des Werkstücks ein definierter hell-dunkel-Übergang entsteht. Wichtig ist lediglich, dass die projizierte Laserlinie während des gesamten Biegevorgangs das Werkstück 20 seitlich überragt, d.h. über die äussere Kante 21 (Fig. 3) hinausgeht.

Die während der Referenzmessung erfassten bzw. ermittelten und/oder errechneten Messgrössen und Daten werden üblicherweise einem bestimmten Material mit einer bestimmten Dicke und einer bestimmten Werkzeugkombination zugeordnet. Im Idealfall würde somit für jedes Material, jede Werkstückdicke und jede Werkzeugkombination zumindest eine Referenzmessung durchgeführt und die entsprechenden Messdaten abgespeichert. Da dies in der Praxis jedoch kaum machbar ist, wird im Normalfall auf Referenzdaten zurückgegriffen, die dem zu biegenden Material bzw. der verwendeten Werkzeugkombination am nächsten kommen und bezüglich des Endbiegewinkels die besten Ergebnisse erwarten lassen. Da im vorliegenden Fall bei der Referenzmessung für verschiedene Biegewinkel sowohl die zugehörige Eindringtiefe des Stempels in die Matrize, wie auch die Biegekraft sowie die Schenkellänge und/oder die Schenkellängenveränderung gemessen und abgespeichert wird/werden und ggf. auch noch der k-Faktor und der Biegeinnenradius bestimmt wird, ergeben sich in der Praxis auch dann sehr gute Resultate, wenn das Material und/oder die Materialdicke und/oder die Werkzeugkombination nicht exakt mit demjenigen bzw. derjenigen der Referenzmessung übereinstimmt. Dazu können die in der Datenbank abgespeicherten Messdaten und Referenzwerte interpoliert werden. Wenn zum Beispiel von einem bestimmtem Material die Einträge für 2 mm und 3 mm dicke Werkstücke vorhanden sind, können die Daten für 2,5 mm ebenfalls ausgerechnet werden. Auch kann nach oben oder unten interpoliert werden. Wenn beispielsweise die Einträge für 2 mm, 3 mm und 4 mm dicke Werkstücke vorhanden sind, können die Daten auch für ein 5 mm dickes Werkstück errechnet werden. Gleiches gilt beispielsweise für Zwischenwinkel. Wenn beispielsweise für ein bestimmtes Material die zum Erzielen eines Biegewinkels von 90° und 100° notwendige Eintauchtiefe des Stempels in die Matrize bekannt ist, so kann auch die zum Erzielen eines Biegewinkels von beispielsweise 93,2° notwendige Eintauchtiefe errechnet werden. Auch zwischen unterschiedlichen Matrizenöffnungen kann interpoliert werden.

Da konventionelle Biegevorrichtungen üblicherweise kein Messsystem zum Erfassen des Biegewinkels und/oder der Schenkellänge des Werkstücks aufweisen, sondern im allgemeinen nur mit Sensoren zum Erfassen der Eintauchtiefe des Stempels in die Matrize sowie der zugehörigen Biegekraft ausgerüstet sind, wird bei den nachfolgenden Biegevorgängen üblicherweise nur die Eintauchtiefe des Stempels in die Matrize sowie die zugehörige Biegekraft gemessen. Natürlich kann bei nachfolgenden Biegevorgängen die Eintauchtiefe des Stempels sowie die zugehörige Biegekraft auch kontinuierlich gemessen werden. Allerdings hat sich in der Praxis gezeigt, dass ein mehrmaliges Messen der Biegekraft und der zugehörigen Eintauchtiefe und ein Vergleich mit den abgespeicherten Referenzwerten im Allgemeinen genügt, um die für einen bestimmten Endbiegewinkel -Sollbiegewinkel- notwendige Eindringtiefe des Stempels 5 in die Matrize 13 derart exakt zu berechnen, dass der Fehler bezüglich des effektiven Endbiegewinkels wesentlich kleiner ist als bisher. Diesbezügliche Versuche haben gezeigt, dass mit einer guten Datenbank und einer dynamischen Messung der Biegekraft mitsamt der zugehörigen Eintauchtiefe sowie einem kontinuierlichen Vergleich der gemessenen mit den abgespeicherten Referenzwerten und einer dynamischen Korrektur der Fehler in Bezug auf den Endbiegewinkel, d.h. die Abweichung zwischen Soll- und Ist-Winkel, sich in der Grössenordnung von ±15 Winkelminuten bewegt und damit wesentlich kleiner ist als bei den gattungsgemässen Verfahren.

Wird beispielsweise festgestellt, dass für eine bestimmte Eindringtiefe des Stempels in die Matrize im Vergleich zu dem für die Referenzbiegung verwendeten Werkstück eine höhere Biegekraft aufgebracht werden muss, so kann daraus geschlossen werden, dass das verwendete Material steifer ist. Dies wiederum bedeutet, dass der Biegeradius bei einer bestimmten Eintauchtiefe grösser ist und für einen bestimmten Biegewinkel der Stempel daher etwas weniger tief in die Matrize eintauchen muss.

Umgekehrt verhält es sich, wenn das zu biegende Werkstück weicher ist. In diesem Fall ist die für eine bestimmte Eindringtiefe des Stempels in die Matrize im Vergleich zu dem für die Referenzbiegung verwendeten Werkstück aufgebrachte Biegekraft geringer und der Biegeradius entsprechend kleiner. Daher muss der für einen bestimmten Biegewinkel der Stempel daher etwas tiefer in die Matrize eintauchen.

## Patentansprüche

1. Verfahren zum Biegen von Werkstücken (20) mit einer einen Biegestempel (5) sowie eine Matrize (13) aufweisenden Biegevorrichtung (1), wobei zumindest eine Referenzbiegung durchgeführt wird, bei der während des Biegevorgangs verschiedene Biegewinkel zusammen mit der zugehörigen Eindringtiefe des Stempels (5) in die Matrize (13) sowie der zugehörigen Biegekraft erfasst werden, und wobei zumindest ein Teil der erfassten Werte derart abgespeichert wird, dass bei nachfolgenden Biegevorgängen darauf zurückgegriffen werden kann, um die für einen bestimmten Sollbiegewinkel notwendige Eindringtiefe des Stempels (5) in die Matrize (13) zu berechnen, **dadurch gekennzeichnet, dass**
- für verschiedene Biegewinkel zusätzlich die Schenkellänge und/oder die Schenkellängenveränderung des Werkstücks (20) bestimmt und abgespeichert wird,
- und/oder dass für verschiedene Biegewinkel zusätzlich die Schenkellänge und/oder die Schenkellängenveränderung des Werkstücks (20) bestimmt wird und aus den erfassten und/oder berechneten Werten der k-Faktor als ein Korrekturfaktor, der einen Rückschluss auf die durch den Biegevorgang bewirkte Längenänderung des Werkstücks zulässt, für das Werkstück (20) berechnet und abgespeichert wird,
- und/oder dass für verschiedene Biegewinkel zusätzlich die Schenkellänge und/oder die Schenkellängenveränderung des Werkstücks (20) bestimmt wird und aus den erfassten und/oder berechneten Werten der k-Faktor als ein Korrekturfaktor, der einen Rückschluss auf die durch den Biegevorgang bewirkte Längenänderung des Werkstücks zulässt, sowie der Biegeinnenradius für das Werkstück (20) berechnet und abgespeichert wird,
wobei diese Werte zur Bestimmung der Eintauchtiefe des Biegestempels mitberücksichtigt werden, so dass dann letztlich die für den Endbiegewinkel massgebende maximale Eintauchtiefe des Stempels in die Matrize festgeleat wird.

2. Verfahren nach Anspruch 1, **dadurch gekennzeichnet, dass** zur Bestimmung der Schenkellänge und/oder der Schenkellängenveränderung die Position der äusseren Kante (21) des Werkstücks (20) während des Biegevorgangs mehrmals erfasst wird.

3. Verfahren nach Anspruch 2, **dadurch gekennzeichnet, dass** für mehrere Biegewinkel die Position der äusseren Kante (21) des zu biegenden Werkstücks (20) erfasst und abgespeichert wird und dass aufgrund der Position der äusseren Kante (21) sowie des zugehörigen Biegewinkels die Schenkellänge und/oder die Schenkellängenveränderung berechnet wird.

4. Verfahren nach einem der vorhergehenden Ansprüche, **dadurch gekennzeichnet, dass** zur Bestimmung des Biegewinkels ein linienförmiger Lichtstrahl (17) derart auf das Werkstück (20) projiziert wird, dass mittels einer Kamera die Lage auf die Oberfläche des Werkstücks (20) gerichteten Lichtstrahls (17) gemessen und aufgrund eines zwischen Lichtstrahl (17) und Kameraachse eingeschlossenen Winkels (β) der Biegewinkel berechnet wird.

5. Verfahren nach Anspruch 2, **dadurch gekennzeichnet, dass** zur Bestimmung der Position der äusseren Kante (21) des Werkstücks (20) während des Biegevorgangs ein linienförmiger Lichtstrahl (17) auf das Werkstück (20) projiziert wird, der sich über die äussere Kante (21) des Werkstücks (20) hinaus erstreckt, und dass mittels einer Kamera aufgrund eines Helligkeitsunterschieds die Position der äusseren Kante (21) des Werkstücks (20) erfasst wird.

6. Verfahren nach Anspruch 4 oder 5, **dadurch gekennzeichnet, dass** die auf das Werkstück (20) projizierte Linie des Lichtstrahls (17) im Wesentlichen quer zur Biegeachse (22) verläuft.

7. Verfahren nach einem der vorhergehenden Ansprüche, **dadurch gekennzeichnet, dass** zumindest für einen Biegewinkel der zugehörige Biegeradius berechnet und abgespeichert wird, wobei der Biegeradius aufgrund des gemessenen Biegewinkels und der zugehörigen Eindringtiefe des Stempels (5) in die Matrize (13) errechnet wird.

8. Verfahren nach einem der vorhergehenden Ansprüche, **dadurch gekennzeichnet, dass** zumindest für einen Biegewinkel die zugehörige Biegeverkürzung des Werkstückschenkels (23) berechnet und abgespeichert wird.

9. Verfahren nach einem der vorhergehenden Ansprüche, **dadurch gekennzeichnet, dass** zumindest ein Teil der erfassten und/oder bestimmten Daten auf einem Speichermedium, insbesondere in einer Datenbank eines Zentralrechners oder einem Personalcomputer, abgespeichert werden.

10. Verfahren nach Anspruch 9, **dadurch gekennzeichnet, dass** die abgespeicherten Daten an eine weitere Biegevorrichtung übertragen werden, insbesondere mittels eines Netzwerks oder des Internets.

11. Verfahren nach Anspruch 9 oder 10, **dadurch gekennzeichnet, dass** zumindest ein Teil der erfassten und/oder bestimmten Daten derart auf eine weitere Biegevorrichtung übertragen werden, dass die weitere Biegevorrichtung für einen nachfolgenden Biegevorgang darauf zugreifen kann, um die für einen bestimmten Biegewinkel notwendige Eintauchtiefe des Stempels in die Matrize zu berechnen.

12. Verfahren nach einem der Ansprüche 8 bis 10, **dadurch gekennzeichnet, dass** für zumindest eine Werkzeugkombination und zumindest eine Materialsorte die verschiedenen Biegewinkeln zuzuordnende Eindringtiefe des Stempels in die Matrize mitsamt der zugehörigen Biegekraft sowie dem ermittelten k-Faktor auf die weitere Biegevorrichtung übertragen werden, und dass bei einem nachfolgenden Biegevorgang eines aus einem zumindest ähnlichen Material bestehenden Werkstücks auf der weiteren Biegevorrichtung mehrmals die Eindringtiefe des Stempels in die Matrize sowie die zugehörige Biegekraft gemessen und mit den abgespeicherten Werten oder der abgespeicherten Referenzkurve verglichen wird, und dass aufgrund der gemessenen Werte sowie allfälliger Abweichungen die für den Endbiegewinkel massgebende maximale Eintauchtiefe des Biegestempels in die Matrize berechnet wird.

13. Biegevorrichtung (1) zum Biegen von Werkstücken mittels eines in eine Matrize (13) eindringenden Biegestempels (5), wobei die Biegevorrichtung (1) zumindest einen Weggeber (8) zum Erfassen des Vorschubs des Biegestempels (5), zumindest einen Sensor (10) zum direkten oder indirekten Erfassen der aufgebrachten Biegekraft sowie eine elektronische Steuervorrichtung (7) zum Steuern der Vorschubbewegung des Biegestempels (5) und zum Auswerten und/oder Abspeichern und/oder Vergleichen von erfassten Messgrössen bzw. berechneten Messgrössen aufweist, **dadurch gekennzeichnet, dass** die Biegevorrichtung (1) zusätzlich ein Messsystem (16) zum Messen des Biegewinkels sowie der jeweils zugehörigen Schenkellänge und/oder der Schenkellängenveränderung des Werkstücks (20) während des Biegevorgangs aufweist.

14. Biegevorrichtung (1) nach Anspruch 13, **dadurch gekennzeichnet, dass** das Messsystem (16) derart ausgebildet ist, dass es zur Bestimmung der Schenkellänge und/oder der Schenkellängenveränderung die Position der äusseren Kante (21) des Werkstücks (20) während des Biegevorgangs mehrmals erfasst.

15. Biegevorrichtung (1) nach Anspruch 14, **dadurch gekennzeichnet, dass** das Messsystem (16) zumindest eine Lichtquelle sowie eine Kamera aufweist, wobei die Lichtquelle zur Bestimmung des Biegewinkels einen linienförmigen Lichtstrahl (17) derart auf das Werkstück (20) projiziert, dass mittels einer Kamera die Lage der schräg auf die Oberfläche des Werkstücks (20) gerichteten Linie gemessen und aufgrund des zwischen Licht und Kameraachse eingeschlossenen Winkels der Biegewinkel berechenbar ist.

16. Biegevorrichtung (1) nach Anspruch 15, **dadurch gekennzeichnet, dass** die Längsachse (25) des vom Messsystem (16) emittierten Lichtstrahls (17) einen Winkel (α) zwischen 30 und 60° mit der Längsachse (26) des Biegestempels (5) einschliesst.

17. Biegevorrichtung (1) nach einem der Ansprüche 13 bis 16, **dadurch gekennzeichnet, dass** die Biegevorrichtung (1) eine Schnittstelle (12) aufweist, über welche die erfassten und/oder berechneten Daten übertragbar sind.

## Claims

1. A method for bending workpieces (20) by means of a bending device (1) comprising a bending punch (5) and a die (13) implementing at least one reference bend including during bending sensing various bending angles together with the depth of insertion of the bending punch (5) in the die (13) as well as the involved bending force, and memorizing at least part of the sensed values such that in subsequent bending these values can be retrieved to compute the insertion depth of the bending punch (5) in the die (13) as needed for a specific wanted bending angle, **characterized in that**
- for various bending angles additionally the side length and/or change in the side length of the workpiece (20) is determined and memorized,
- and/or that for various bending angles in addition the side length and/or the change in the side length of the workpiece (20) is determined and from the sensed or computed values the k factor as a correction factor indicative of a change in length of the workpiece due to bending is computed and memorized for the workpiece (20),
- and/or that for various bending angles in addition the side length and/or the change in the side length of the workpiece (20) is determined and from the sensed or computer values the k factor as a correction factor indicative of a change in length of the workpiece due to bending as well as the bending internal radius is computed and memorized for the workpiece (20),
- these values for determining the insertion depth of the bending punch being taken into account so that ultimately the insertion depth of the punch in the die as a maximum dictating the final bending angle is established.

2. The method as set forth in claim 1, **characterized in that** to determine the side length and/or the change in the side length the position of the outer edge (21) of the workpiece (20) is sensed multiply during bending.

3. The method as set forth in claim 2, **characterized in that** for several bending angles the position of the outer edge (21) of the workpiece (20) to be bent is sensed and memorized and that due to the position of the outer edge (21) as well as of the involved bending angle the side length and/or the change in the side length is computed.

4. The method as set forth in any of the preceding claims, **characterized in that** to determine the bending angle a light beam (17) is projected onto the workpiece (20) such that by means of a camera the position of the light beam (17) directed at the surface of the workpiece (20) is measured and on the basis of an angle
(β) included between the light beam (17) and camera axis the bending angle is computed.

5. The method as set forth in claim 2, **characterized in that** to determine the position of the outer edge (21) of the workpiece (20) during bending a light beam (17) is projected onto the workpiece (20) extending beyond the outer edge (21) of the workpiece (20) and that by means of a camera the position of the outer edge (21) of the workpiece (20) is sensed from a difference in the brightness.

6. The method as set forth in claim 4 or 5, **characterized in that** the line of the light beam (17) projected onto the workpiece (20) is oriented substantially transversely to the bending axis (22).

7. The method as set forth in any of the preceding claims, **characterized in that** at least for one bending angle the involved bending radius is computed and memorized, the bending radius being computed on the basis of the measured bending angle and the insertion depth involved of the bending punch (5) in the die (13).

8. The method as set forth in any of the preceding claims, **characterized in that** at least for one bending angle the involved shortening of the bending involved of the workpiece side (23) is computed and memorized.

9. The method as set forth in any of the preceding claims, **characterized in that** at least part of the sensed and/or determined data is memorized on a storage medium, particularly in a data base of a central computer or personal computer.

10. The method as set forth in claim 9, **characterized in that** the memorized data are communicated to a further bending device, particularly by means of a network or the Internet.

11. The method as set forth in claim 9 or 10, **characterized in that** at least part of the sensed and/or determined data is communicated to a further bending device, such that the further bending device can retrieve said data for a subsequent bending action for computing the insertion depth of the punch in the die as needed for a specific bending angle.

12. The method as set forth in any of the claims 8 to 10, **characterized in that** for at least one tooling combination and at least one sort of material the insertion depth of the punch in the die to be assigned to the various bending angles together with the bending force as well as the established k factor are communicated to the further bending device and that in a subsequent bending action of a workpiece fabricated of at least a similar material on the further bending device, repeatedly the insertion depth of the punch in the die as well as the bending force involved are measured and compared to the memorized values or the memorized reference curve and that on the basis of the measured values as well as any deviations the maximum depth of insertion of the bending punch in the die deciding the final bending angle is computed.

13. A bending device (1) for bending workpieces by means of a bending punch (5) inserted into a die (13), the bending device (1) comprising at least one linear encoder (8) for sensing the feed of the bending punch (5), at least one sensor (10) for directly or indirectly sensing the bending force applied as well as an electronic controller (7) for controlling the feed of the bending punch (5) and for evaluating and/or memorizing and/or comparing sensed measured variables or computed measured variables, **characterized in that** the bending device (1) comprises in addition a measuring system (16) for measuring the bending angle as well as the involved side length in each case and/or the change in the side length of the workpiece (20) during bending.

14. The bending device (1) as set forth in claim 13, **characterized in that** the measuring system (16) is configured such that for determining the side length and/or change in the side length it senses the position of the outer edge (21) of the workpiece (20) repeatedly during the bending angle.

15. The bending device (1) as set forth in claim 14, **characterized in that** the measuring system (16) comprises at least one light source as well as a camera, the light source for determining the bending angle projects a linear light beam (17) at the workpiece (20) such that by means of a camera the position of the line directed at an angle to the surface of the workpiece (20) is measured and the bending angle is computable on the basis of the angle included between the light and the camera axis.

16. The bending device (1) as set forth in claim 15, **characterized in that** the longitudinal axis (25) of the light beam (17) emitted by the measuring system (16) includes an angle (α) between 30° and 60° with the longitudinal axis (25) of the bending punch (5).

17. The bending device (1) as set forth in any of the claims 13 to 16, **characterized in that** the bending device (1) comprises an interface (12) via which the sensed and/or computed data are communicatable

## Revendications

1. Procédé destiné au pliage de pièces (20) avec un dispositif de pliage (1) présentant un poinçon de pliage (5) et une matrice (13), au moins un pliage de référence étant réalisé, pour lequel pendant le processus de pliage, différents angles de pliage sont détectés conjointement avec la profondeur d'enfoncement afférente du poinçon (5) dans la matrice (13) ainsi que conjointement avec la force de pliage afférente, et au moins une partie des valeurs détectées étant enregistrées de telle manière qu'on puisse y avoir recours lors de processus de pliage ultérieurs afin de calculer la profondeur d'enfoncement nécessaire à un angle de pliage de consigne déterminé du poinçon (5) dans la matrice (13), **caractérisé en ce que** :
- pour différents angles de pliage, la longueur de branche et/ou la modification de longueur de branche de la pièce (20) est en outre déterminée et enregistrée,
- et/ou **en ce que** pour différents angles de pliage, la longueur de branche et/ou la modification de longueur de branche de la pièce (20) est en outre déterminée et, à partir des valeurs détectées et/ou calculées, le facteur k est calculé et enregistré pour la pièce (20) comme un facteur de correction qui permet une déduction de la modification de longueur de la pièce provoquée par le processus de pliage,
- et/ou **en ce que**, pour différents angles de pliage, la longueur de branche et/ou la modification de longueur de branche de la pièce (20) est en outre déterminée et, à partir des valeurs détectées et/ou calculées, le facteur k est calculé et enregistré comme un facteur de correction qui permet une déduction de la modification de longueur de la pièce provoquée par le processus de pliage, ainsi que le rayon intérieur de pliage pour la pièce (20),
ces valeurs étant prises en considération pour la détermination de la profondeur d'enfoncement du poinçon de pliage de manière à ce que la profondeur d'enfoncement du poinçon maximale déterminante pour l'angle de pliage final soit finalement déterminée dans la matrice.

2. Procédé selon la revendication 1, **caractérisé en ce que** la position de l'arête extérieure (21) de la pièce (20) est détectée à plusieurs reprises pendant le processus de pliage pour la détermination de la longueur de branche et/ou de la modification de longueur de branche.

3. Procédé selon la revendication 2, **caractérisé en ce que** la position de l'arête extérieure (21) de la pièce (20) à plier est détectée et enregistrée pour plusieurs angles de pliage et **en ce que**, en raison de la position de l'arête extérieure (21) ainsi que de l'angle de pliage afférent, la longueur de branche et/ou la modification de longueur de branche est calculée.

4. Procédé selon l'une quelconque des revendications précédentes, **caractérisé en ce qu'**un faisceau de lumière (17) linéaire est projeté sur la pièce (20) pour la détermination de l'angle de pliage de façon à ce que la position du faisceau de lumière (17) dirigé sur la surface de la pièce (20) soit mesurée à l'aide d'une caméra et l'angle de pliage soit calculé en raison d'un angle (β) formé entre le faisceau de lumière (17) et l'axe de la caméra.

5. Procédé selon la revendication 2, **caractérisé en ce que**, pour la détermination de la position de l'arête extérieure (21) de la pièce (20) pendant le processus de pliage, un faisceau de lumière (17) linéaire est projeté sur la pièce (20), lequel s'étend au-delà de l'arête extérieure (21) de la pièce (20), et **en ce que** la position de l'arête extérieure (21) de la pièce (20) est détectée à l'aide d'une caméra en raison d'une différence de luminosité.

6. Procédé selon la revendication 4 ou 5, **caractérisé en ce que** la ligne projetée sur la pièce (20) du faisceau de lumière (17) s'étend sensiblement transversalement à l'axe de pliage (22).

7. Procédé selon l'une quelconque des revendications précédentes, **caractérisé en ce qu'**au moins pour un angle de pliage, le rayon de pliage afférent est calculé et enregistré, le rayon de pliage étant calculé en raison de l'angle de pliage mesuré et de la profondeur d'enfoncement afférente du poinçon (5) dans la matrice (13).

8. Procédé selon l'une quelconque des revendications précédentes, **caractérisé en ce qu'**au moins pour un angle de pliage, le raccourcissement de pliage de la branche de pièce (23) est calculé et enregistré.

9. Procédé selon l'une quelconque des revendications précédentes, **caractérisé en ce qu'**au moins une partie des données détectées et/ou déterminées est enregistrée sur un support d'enregistrement, en particulier dans une base de données d'un ordinateur central ou d'un ordinateur personnel.

10. Procédé selon la revendication 9, **caractérisé en ce que** les données enregistrées sont transmises à un autre dispositif de pliage, en particulier par l'intermédiaire d'un réseau ou Internet.

11. Procédé selon la revendication 9 ou 10, **caractérisé en ce qu'**au moins une partie des données détectées et/ou déterminées est transmise à un autre dispositif de pliage de façon à ce que l'autre dispositif de pliage puisse y avoir recours pour un processus de pliage ultérieur afin de calculer la profondeur d'enfoncement nécessaire à un angle de pliage déterminé du poinçon dans la matrice.

12. Procédé selon l'une quelconque des revendications 8 à 10, **caractérisé en ce que**, pour au moins une combinaison d'outil et au moins une sorte de matériau, la profondeur d'enfoncement du poinçon à associer aux différents angles de pliage dans la matrice est transmise avec la force de pliage afférente ainsi que le facteur k déterminé à l'autre dispositif de pliage, et **en ce que**, pour un processus de pliage ultérieur d'une pièce se composant d'un matériau au moins similaire sur l'autre dispositif de pliage, la profondeur d'enfoncement du poinçon dans la matrice ainsi que la force de pliage afférente sont mesurées et comparées à plusieurs reprises avec les valeurs enregistrées ou la courbe de référence enregistrée, et **en ce que**, en raison des valeurs mesurées ainsi que d'éventuels écarts, la profondeur d'enfoncement du poinçon maximale déterminante pour l'angle de pliage final dans la matrice est calculée.

13. Dispositif de pliage (1) pour le pliage de pièces à l'aide d'un poinçon de pliage (5) pénétrant dans une matrice (13), le dispositif de pliage (1) présentant au moins un capteur de déplacement (8) pour détecter l'avance du poinçon (5), au moins un capteur (10) pour détecter directement ou indirectement la force de pliage appliquée ainsi qu'un dispositif de commande (7) électronique pour la commande du mouvement d'avance du poinçon de pliage (5) et pour l'évaluation et/ou l'enregistrement et/ou la comparaison de grandeurs de mesure détectées ou calculées, **caractérisé en ce que** le dispositif de pliage (1) présente en outre un système de mesure (16) pour la mesure de l'angle de pliage ainsi que de la longueur de branche respectivement afférente et/ou de la modification de longueur de branche de la pièce (20) pendant le processus de pliage.

14. Dispositif de pliage (1) selon la revendication 13, **caractérisé en ce que** le système de mesure (16) est réalisé de manière à détecter à plusieurs reprises, pour la détermination de la longueur de branche et/ou de la modification de longueur de branche, la position de l'arête extérieure (21) de la pièce (20) pendant le processus de pliage.

15. Dispositif de pliage (1) selon la revendication 14, **caractérisé en ce que** le système de mesure (16) présente au moins une source de lumière ainsi qu'une caméra, la source de lumière projetant pour la détermination de l'angle de pliage un faisceau de lumière (17) linéaire sur la pièce (20) de telle manière que, à l'aide d'une caméra, la position de la ligne dirigée en oblique sur la surface de la pièce (20) soit mesurée et l'angle de pliage puisse être calculé en raison de l'angle formé entre la lumière et l'axe de la caméra.

16. Dispositif de pliage (1) selon la revendication 15, **caractérisé en ce que** l'axe longitudinal (25) du faisceau de lumière (17) émis par le système de mesure (16) forme un angle (α) entre 30 et 60° avec l'axe longitudinal (26) du poinçon de pliage (5).

17. Dispositif de pliage (1) selon l'une quelconque des revendications 13 à 16, **caractérisé en ce que** le dispositif de pliage (1) présente une interface (12) par l'intermédiaire de laquelle les données détectées et/ou calculées peuvent être transmises.
